# EUROPÄISCHE PATENTSCHRIFT

(11) **EP 3 828 317 B1**
(45) Veröffentlichungstag und Bekanntmachung des Hinweises auf die Patenterteilung: **06.12.2023**
(21) Anmeldenummer: 20000270.7
(22) Anmeldetag: 31.07.2020
(51) Int. Cl.: C25D 17/06, C25D 17/08, B05D 3/02, B05D 7/14, B05D 5/08, B05D 7/00

(54) **VERWENDUNG EINES GESTELLS FÜR DIE GALVANISIERUNG VON KUNSTSTOFFEN**
USE OF A RACK FOR ELECTRODEPOSITION ON PLASTICS
UTILISATION D'UN RACK POUR L'ELECTRODEPOSITION SUR PLASTIQUES

(30) Priorität: 26.11.2019 DE 102019008181
(43) Veröffentlichungstag der Anmeldung: 02.06.2021
(73) Patentinhaber: Bongiorno, Salvatore, 50735 Köln (DE)
(72) Erfinder: Bongiorno, Salvatore, 50735 Köln (DE)
(74) Vertreter: Castell, Klaus

(56) Entgegenhaltungen:
- EP-A1- 3 009 528
- DE-A1- 1 945 699
- JP-A- H0 610 197
- JP-A- S6 187 899

## Beschreibung

Die Erfindung betrifft die Verwendung eines Gestells laut Anspruch 1.

Es wird nachfolgend Erfindung ein Gestell für die Galvanisierung mit einem Grundkörper, der mit einer PVC-Schicht umgeben ist, beschrieben. Derartige Gestelle werden für die Galvanisierung von Kunststoffen und Metallen verwendet und sie bestehen aus einem Gestellkopf zum Anhängen des Gestells aus Messing oder anderen Materialien. Darunter befindet sich ein Gestellrahmen aus Aluminium, Messing, Eisen oder anderen Materialien. Am Gestellrahmen befinden sich Kontakte aus Edelstahl für die Stromübertragung der Bauteile zur Beschichtung. Im Randbereich ist ein Abblendrahmen zum Schutz des hohen Stromdichtebereichs vorgesehen und im Bodenbereich befindet sich eine Isolierung, die meist aus PVC in diversen Farben zum Schutz des Metalls vor Säureangriff beim Galvanisieren hergestellt ist.

Je nach Verwendung unterschiedlicher Beizen oder unterschiedlicher Vorbehandlungsprozesse besteht die Gefahr, dass die Beizen oder katalytisch wirkenden Substanzen in die PVC-Gestellisolierung eindringen. Eine Absorption von Stoffen aus dem Vorbehandlungsprozess im PVC-Überzug des Gestells bindet einerseits notwendige Bestandteile der Beizen am Gestell und kann andererseits die Schutzfunktion des PVC-Überzugs beeinträchtigen.

Die US 3 592 744 A hat bereits im Jahre 1971 ein derartiges Gestell mit einem PVC-Überzug beschrieben. Parallel dazu gab es im Jahre 1971 den Vorschlag, fluorhaltige thermoplastische Polyolefine als Isolierung zu verwenden. Dies wurde in der DE 19 45 699 A beschrieben.

Zur Galvanisierung von Metallen wurden in der JP H06 010197 A im Jahre 1992 verschiedene Schichten mit unterschiedlichen Materialien und insbesondere mit Kohlenstoff vorgestellt, um die Funktionen Isolation und Härte durch unterschiedliche Materialien zu erzielen, die in unterschiedlicher Reihenfolge auf einen Metalldraht aufgebracht wurden. Derartige Gestelle wurden jedoch aus unterschiedlichen Gründen nicht für die Galvanisierung von Kunststoffen eingesetzt.

Der Erfindung liegt die Aufgabe zu Grunde, eine Verwendung derartiger Gestelle vorzustellen.

Die Erfindung wird mit einer Verwendung nach Patentanspruch 1 gelöst.

Dadurch entsteht eine Multilayerisolierung mit einem besonders hydrophoben Charakter. Durch das Verschließen von Mikro- und Makrorissen in der PVC-Schicht wird eine Absorptionssperre für katalytisch wirkende Medien erreicht. Eine Inhibition dient der Vermeidung des Angriffs auf die PVC-Schicht. Dadurch wird vor allem die Beeinträchtigung des Gestells durch neuartige chromfreie Beizen reduziert und eine Metallisierung dieses Gestelles verhindert.

Die Schutzschicht verhindert eine Metallisierung des Gestells und begünstigt somit die Galvanisierung der behandelten Produkte.

Die Schutzschicht verschließt Mikrorisse und Poren an den PVC-ummantelten Gestellen, die bei der Fertigung der Gestelle entstehen können. Dadurch eignen sich die erfindungsgemäßen Gestelle vor allem für eine chromfreie Vorbehandlung unter Verwendung von alternativen Oxidationsmitteln wie z. B. Manganverbindungen und starken Säuren. Insbesondere wird verhindert, dass bei der Galvanisierung von Kunststoffen durch die aggressiven Beizprozesse begünstigt Palladium und andere Metalle wie beispielsweise Iridium aus der Platingruppe, die einen katalytischen Charakter aufweisen, von der Vorbehandlung in eine noch rissige und porige Gestellisolierung aus PVC diffundiert und in der PVC-Isolierung absorbiert wird.

Vorteilhaft ist es, wenn der Grundkörper im Wesentlichen aus Metall hergestellt ist. Hierbei geht es vor allem um den Gestellrahmen, der aus Aluminium, Messing, Eisen oder anderen Metallen hergestellt werden kann.

Die Schutzschicht weist einen Fluorkohlenstoff auf.

Da bei Fluorpolymeren die Fluoratome mit ihrem größeren Volumen gegenüber den Wasserstoffatomen wesentlich größer sind, bilden diese um die Kohlenstoffkette eine dichte und schützende Hülle und bewirken dadurch einen höchst wirksamen Schutz gegen chemische Angriffe. Die sehr stabile Bindung der Kohlenstoffatome mit den Fluoratomen bewirkt zudem eine hohe thermische und chemische Festigkeit sowohl bei besonders hohen als auch bei besonders tiefen Temperaturen.

Daher wird vorgeschlagen, dass die Schutzschicht Polyvinylidenfluorid (PVDF), Polytetrafluorethylen (PTFE) oder ein modifiziertes PTFE (TFM) von Dyneon aufweist. Bei modifiziertem PTFE wird durch eine geringfügige Zuführung von Sauerstoff die Kettenlänge von PTFE verkürzt und auch eine Quervernetzung der Molekülketten vermehrt. Dadurch erhöht sich die Belastbarkeit auf Druck- und Zugbeanspruchungen. Die Schutzschicht kann jedoch auch Perfluor-Alkoxy (PFA) aufweisen, das annähernd die gleichen Eigenschaften wie PTFE aufweist. Durch die kürzere Kettenlänge, die durch das eingelagerte Sauerstoffatom bedingt ist, wird eine niedrigere Schmelzviskosität erzielt. Perfluor-Alkoxy ist daher spritzfähig.

Weiterhin wird Polytrifluoretylen (PCTFE) vorgeschlagen, das ebenfalls spritzfähig ist und eine größere Härte als PTFE und PFA aufweist. Gute Ergebnisse wurden auch mit Polyvinylidenfluorid (PVDF) erzielt. Dieser Teilfluorierter Kohlenstoff besitzt eine sehr gute chemische Beständigkeit. Ethylen-Chlortrifluoretylen-Copolymer (ECTFE) sorgt für eine besonders porendichte und korrosionsbeständige Pulverbeschichtung. Ein Copolymerisat aus Ethylen und Tetrafluoräthylen (ETFE) ermöglicht die Herstellung von Formteilen im Spritzgussverfahren.

Die beschriebenen Materialien können je nach Beschichtungstechnik alternativ oder kumulativ eingesetzt werden.

Dabei ist die Schutzschicht in der Regel durchsichtig. Dies führt dazu, dass das Gestell die Farbe der PVC-Schicht hat. Die Schutzschicht kann aber auch undurchsichtig sein.

Um zu erkennen, ob die Schutzschicht noch dick genug ist oder bereits verbraucht ist, wird vorgeschlagen, dass auf die PVC-Schicht unter der Schutzschicht ein Marker aufgebracht ist, welcher als Frühwarnsystem funktionieren soll. Solange dieser Marker zu sehen ist, wird er von der Schutzschicht geschützt. Wenn die Schutzschicht aber abgetragen ist, dann wird beim Beizen zunächst der dazwischenliegende Marker und danach die darunter liegende PVC-Schicht angegriffen. Das Material des Markers ist so gewählt, dass der Marker durch die verwendete Beize angegriffen wird, bevor die PVC-Schicht angegriffen wird. Wenn nun der Marker nicht mehr zu sehen ist, dann weiß der Fachmann, dass auch bereits die PVC-Schicht angegriffen wird oder zumindest durch die Schutzschicht nicht mehr ausreichend geschützt ist, was wiederum Rissigkeiten und Porosität vom PVC begünstigt, mit dem das Gestell als Isolierung beschichtet ist. Es ist dann an der Zeit, das Gestell auszutauschen oder neu zu beschichten.

Vorteilhaft ist es, wenn der Marker nicht immer sichtbar ist. Daher wird vorgeschlagen, dass der Marker bei Licht im Bereich zwischen 750 nm und 400 nm unsichtbar ist. Somit sieht man den Marker bei natürlichem Licht nicht. Wenn das Gestell aber mit einer speziellen Lichtquelle, wie beispielsweise UV-Licht oder IR-Licht mit einem bestimmten Wellenlängenbereich, angestrahlt wird, dann erkennt der Fachmann, ob der Marker noch sichtbar ist, bereits von der Beize entfernt wurde oder nur angegriffen ist. Daraus kann der Fachmann ermitteln, ob die PVC-Schicht bereits angegriffen ist oder die Schutzschicht noch vollständig intakt ist.

Besonders vorteilhaft ist es, wenn die Schutzschicht auf die noch weiche PVC-Schicht aufgebracht wird. Dadurch wird eine besonders innige Verbindung zwischen PVC-Schicht und Schutzschicht erreicht.

Die Schutzschicht kann als Pulver aufgebracht werden. Hierbei eignet sich besonders ein Pulververwirbelungsverfahren. Die Schutzschicht kann jedoch auch flüssig aufgebracht werden.

Besonders vorteilhaft ist es, wenn die Schutzschicht eingebrannt wird. Je nach verwendetem Material eignet sich ein Einbrennvorgang bei Temperaturen von beispielsweise 100 °C bis 300 °C oder bei PVDF von etwa 200 °C.

Zur Bestimmung der Qualität der Schutzschicht kann zwischen die PVC-Schicht und die Schutzschicht ein Marker aufgebracht werden, der nur bei einem Licht in einem bestimmten definierten Wellenlängenbereich außerhalb des sichtbaren Lichts sichtbar ist. Dies führt dazu, dass der Fachmann mit einer Lampe mit einer speziellen Leuchte, die auf den Marker abgestimmt ist, den Marker sichtbar machen kann, sofern er noch nicht durch die Beize abgewaschen wurde, weil die Schutzschicht ihre Funktion nicht mehr erfüllt.

Derartige Gestelle eignen sich vor allem für die Galvanisierung von Kunststoffen.

Ein vorteilhaftes Ausführungsbeispiel ist in der Zeichnung dargestellt und wird im Folgenden näher beschrieben.

Es zeigt
Figur 1 einen Querschnitt durch einen Teil eines Gestells und
Figur 2 ein Gestell für die Galvanisierung.

Das in Figur 2 gezeigte Gestell 1 hat einen Grundkörper 2, der auch als Gestellrahmen bezeichnet wird und aus Aluminium, Messing, Eisen oder anderen Materialien hergestellt ist. Darüber befindet sich der Gestellkopf 3 und am Gestellrahmen sind Kontakte 4 aus Edelstahl für die Stromübertragung der Bauteile zur Beschichtung vorgesehen. Ein Abblendrahmen 5 dient dem Schutz des Bereichs mit einer hohen Stromdichte und die Isolierung 6 wird meist in diversen Farben aus PVC zum Schutz des Metalls vor Säureangriff beim Galvanisieren hergestellt.

Die Figur 1 zeigt einen Querschnitt durch den Grundkörper 2, der mit einer PVC-Schicht 7 umgeben ist. Um die PVC-Schicht 7 ist eine Schutzschicht 8 aus PVDF aufgebracht. Bevor die Schutzschicht 8 auf die PVC-Schicht 7 aufgebracht wird, wird zumindest an einigen Stellen oder an einer bestimmten Stelle auf die PVC-Schicht 7 ein Marker 9 aufgebracht. Dieser Marker 9 ist im Ausführungsbeispiel nur dann sichtbar, wenn durch die Schutzschicht 8 ein UV-Licht 10 einer UV-Lampe 11 auf den Marker 9 gelangt.

Bei einem längeren Einsatz des Gestells 1 kann durch die chemischen Mittel der Beize die Schutzschicht 8 abgetragen werden. Dann ist die PVC-Schicht 7 angreifbar. In diesem Fall ist aber auch der auf der PVC-Schicht 7 aufgebrachte Marker 9 angreifbar. In der Praxis wird zuerst der Marker angegriffen, wenn die Schutzschicht 8 ihre Schutzfunktion nicht mehr erfüllt. Dadurch verweist ein Fehlen des Markers oder ein angegriffener Marker darauf, dass die PVC-Schicht 7 zumindest in Gefahr ist angegriffen und durch den Beizprozess aufgeraut zu werden.

## Patentansprüche

1. Verwendung eines Gestells (1), das einen Grundkörper (2) aufweist, der mit einer PVC-Schicht (7) umgeben ist, wobei auf die PVC-Schicht (7) eine Schutzschicht (8), die einen Fluorkunststoff aufweist, aufgebracht ist, für die Galvanisierung von Kunststoffen.

2. Verwendung nach Anspruch 1, wobei der Grundkörper (2) im Wesentlichen aus Metall hergestellt ist.

3. Verwendung nach einem der vorhergehenden Ansprüche, wobei die Schutzschicht (8) Polytetrafluorethylen (PTFE), modifiziertes PTFE (TFM), Perfluor-Alkoxy (PFA), Polytrifluoretylen (PCTFE), Polyvinylidenfluorid (PVDF), Ethylen-Chlortrifluoretylen-Copolymer (ECTFE) und/oder ein Copolymerisat aus Ethylen und Tetrafluorethylen (ETFE) aufweist.

4. Verwendung nach einem der vorhergehenden Ansprüche, wobei die Schutzschicht (8) durchsichtig ist.

5. Verwendung nach einem der vorhergehenden Ansprüche, wobei auf die PVC-Schicht (7) unter der Schutzschicht (8) ein Marker (9) aufgebracht ist, und wobei das Material des Markers so gewählt ist, dass der Marker durch die verwendete Beize angegriffen wird, bevor die PVC-Schicht angegriffen wird.

6. Verwendung nach Anspruch 5, wobei der Marker (9) bei Licht im Bereich zwischen 750 nm und 400 nm unsichtbar ist.

## Claims

1. Use of a rack (1), which has a base body (2), which is surrounded by a PVC layer (7), wherein a protective layer (8) having a fluoroplastic is applied to the PVC layer (7), for the electrodeposition of plastics.

2. Use according to Claim 1, wherein the base body (2) is substantially made of metal.

3. Use according to one of the preceding claims, wherein the protective layer (8) has polytetrafluoroethylene (PTFE), modified PTFE (TFM), perfluoroalkoxy (PFA), polychlorotrifluoroethylene (PCTFE), polyvinylidene fluoride (PVDF), ethylenechlorotrifluoroethylene copolymer (ECTFE) and/or a copolymer of ethylene and tetrafluoroethylene (ETFE).

4. Use according to one of the preceding claims, wherein the protective layer (8) is transparent.

5. Use according to one of the preceding claims, wherein a marker (9) is applied to the PVC layer (7) below the protective layer (8), wherein the material of the marker is selected such that the marker is attacked by the stain used before the PVC layer is attacked.

6. Use according to Claim 5, wherein the marker (9) is invisible in light in the range between 750 nm and 400 nm.

## Revendications

1. Utilisation d'un rack (1) qui comporte un corps de base (2), lequel est entouré d'une couche de PVC (7), sur la couche de PVC (7) étant appliquée une couche protectrice (8) qui comporte une matière plastique fluorée pour la galvanisation de matières plastiques.

2. Utilisation selon la revendication 1, le corps de base (2) étant majoritairement fabriqué en métal.

3. Utilisation selon l'une quelconque des revendications précédentes, la couche protectrice (8) comportant un polytétrafluoréthylène (PTFE), un PTFE modifié (TFM), un perfluoroalkoxy (PFA), un polychlorotrifluoroéthylène (PCTFE), un polyfluorure de vinylidène (PVDF), un chlorotrifluoroéthylène-éthylène (ECTFE) et / ou un copolymère d'éthylène et de tétrafluoroéthylène (ETFE).

4. Utilisation selon l'une quelconque des revendications précédentes, la couche protectrice (8) étant transparente.

5. Utilisation selon l'une quelconque des revendications précédentes, sur la couche de PVC (7), sous la couche protectrice (8) étant appliqué un marqueur (9) et la matière du marqueur étant sélectionnée de sorte que le marqueur soit attaqué par le décapant utilisé avant que la couche de PVC ne soit attaquée.

6. Utilisation selon la revendication 5, le marqueur (9) étant invisible à la lumière dans l'ordre compris entre 750 nm et 400 nm.
